# EUROPÄISCHE PATENTANMELDUNG

(11) **EP 1 715 111 A1**
(43) Veröffentlichungstag der Anmeldung: **25.10.2006**
(21) Anmeldenummer: 05008434.2
(22) Anmeldetag: 19.04.2005
(51) Int. Cl.: E04B 1/78

(54) **Wärmedämmmittel**

(71) Anmelder: Primero Schiefer GmbH, 42859 Remscheid (DE)
(72) Erfinder: Flosbach, Klaus, Dr., 51688 Wipperfürth (DE)
(74) Vertreter: Köchling, Conrad-Joachim

(57) **Zusammenfassung**

Die Erfindung betrifft ein Wärmedämmmittel, bestehend aus zwei mit Abstand voneinander, parallel zueinander angeordneten dampfdiffusionsoffenen Folien, die infrarotreflektierend ausgestattet sind, sowie einem zwischen den Folien angeordneten Abstandhalter.

## Beschreibung

Die Erfindung betrifft ein Wärmedämmmittel. Wärmedämmmittel, insbesondere zur Wärmedämmung von Gebäudedächern, Decken und Wänden sind im Stand der Technik vielfach bekannt. Beispielsweise wird eine Dämmschicht entsprechender Dicke zwischen die Dachbalken oder die Sparren eingebracht, wobei eine solche Dämmschicht beispielsweise aus Glaswolle, Steinwolle oder dergleichen bestehen kann. Zur Raumseite hin wird die Dämmschicht durch eine Folie abgedeckt, die zum Raum hin zum Beispiel aluminiumbeschichtet sein kann. Eine solche Folie ist luftdicht und dampfdicht und dient somit als Luft- und Dampfsperre.

Es sind auch wärmereflektierende Dämmstoffe bekannt, die aus Aluminiumfolien und dazwischen befindlichen Einlagen aus Luftpolsterfolien und/oder Vlieseinlagen, Schaumstoffen und weiteren Aluminiumfolien bestehen, die als Abstandhalter dienen. Solche Folien sind grundsätzlich dampfdicht. Ebenso sind dampfdichte Wärmedämmungen bekannt, die aus dampfdichten Aluminiumfolien und dazwischen befindlichen Luftpolstern bestehen. Der Nachteil solcher dampfdichter Wärmedämmmittel ist, dass bei Außenanwendung (Raumaußenseite, Dach oder Wand) die rauminnenseitig entstehende Feuchte (je nach Taupunkt) nicht nach außen abgeführt werden kann, so dass auf Dauer eine Durchnässung des entsprechenden Gebäudeteils erfolgt.

Es sind auch wärmereflektierende Dämmmaterialien bekannt, deren Schichtaufbau durch Vernähung oder durch T- Fädchen perforiert wird, mit dem Ziel, dampfdiffusionsoffen zu sein. An diesen Stellen sind die Dämmstoffe jedoch nicht mehr wasserdicht. Daraus folgt, dass bei Außenanwendung bei Regenwetter (zum Beispiel während der Verlegung) oder infolge von Flugschnee Wasser in die Löcher gelangt und in die Dämmung und in den darunter befindlichen Dachaufbau eindringen kann.

Es sind auch diffusionsoffene Trennfolien für Metalldächer bekannt. Solche mehrlagigen Trennfolien sind einseitig mit einem elastischen Gewirk oder dergleichen beschichtet. Diese Trennfolien sind vor allem für hinterlüftete und nicht hinterlüftete Metalldächer und Metallfassaden bestimmt. In der Atmungsaktivität ist kein Feuchtigkeitsstau im Dachaufbau mehr möglich. Restfeuchte im Sparren und in der Schalung oder eingedrungenes Wasser in der gesamten Dachkonstruktion wird aufgrund des diffusionsoffenen Aufbaus nach außen abgeführt.

Solche Folien sind allerdings nicht als Wärmedämmmittel geeignet, da sie keine Wärmedämmfunktion erfüllen können.

Ausgehend von diesem Stand der Technik liegt der Erfindung die Aufgabe zugrunde, ein Wärmedämmmittel zu schaffen, welches nur eine geringe Dicke aufweist, eine gute Reflektion der Wärmestrahlung erreicht sowie eine hohe Effektivität hat und dabei gleichzeitig dampfdiffusionsoffen, winddicht und wasserdicht von außen ist.

Zur Lösung dieser Aufgabe schlägt die Erfindung ein Wärmedämmmittel vor, wie es im Anspruch 1 angegeben ist.

Durch die mit Abstand voneinander angeordneten dampfdiffusionsoffenen Folien, die infrarotreflektierend ausgestattet sind, wird eine entsprechende strahlungsreflektierende Wärmedämmung erzeugt, wobei zwischen den Folien ein Abstandhalter angeordnet ist, um einen Reflexionsabstand zwischen den Folien zu erzeugen.

Die infrarotfeflektierende Schicht ist derart ausgebildet, dass eine Oxidation dieser Schicht unterbunden ist. Die dampfdiffusionsoffene Ausbildung ist gewährleistet. Ein Feuchtigkeitsstau beim Einsatz dieses Wärmedämmmittels ist vermieden. Darüber hinaus ist das Wärmedämmmittel regensicher und auch sicher gegen Flugschnee. Auch Winddichte ist gewährleistet.

Eine bevorzugte Weiterbildung wird darin gesehen, dass die Folien eine infrarotfeflektierende Beschichtung oder Bedampfung aufweisen.

Die infrarotfeflektierende Beschichtung oder Bedampfung kann Aluminium oder Reinaluminium sein.

Bevorzugte Weiterbildungen sind in den Ansprüchen 3 bis 5 angegeben. Insbesondere bei beidseitig infrarotreflektierendem Abstandhalter wird eine Mehrfachreflektion erreicht und damit die Wärmedämmfunktion verbessert.

Bevorzugt ist zudem vorgesehen, dass der Abstandhalter durch einen offenporigen Schaum, ein Wirrfaservlies oder dergleichen Abstand haltende, Schicht gebildet ist.

Zudem wird die Reflektion der Infrarotstrahlung zwischen den Folien nicht behindert.

Bevorzugt ist zudem vorgesehen, dass der Abstandhalter durch eine offene Gitterstruktur oder Wabenstruktur, insbesondere aus flexiblem Kunststoffmaterial gebildet ist.

Auch ist bevorzugt, dass der Abstandhalter eine Schichtdicke von mindestens einem Zentimeter aufweist.

Dies ist für die Infrarotreflektion besonders vorteilhaft.

In Weiterbildung wird vorgeschlagen, dass die Folien mit dem Abstandhalter fest verbunden sind.

Des Weiteren ist vorgesehen, dass die Folien samt Abstandhalter zu einer Rolle aufrollbar sind.

Im Stand der Technik ist ein Wärmedämmmittel bekannt, bestehend aus einer mehrlagigen Verbundfolie mit beidseitig mit Aluminiumfolie beschichteter Luftpolsterfolie, wobei die Luftpolsterfolie in einer Ebene oder in mehreren Ebenen übereinander mit Luft gefüllte Kammern aufweist, und wobei die Verbundfolie dampf- und wasserdicht ausgebildet ist. Ein solches Element stellt eine Dampfsperre dar und wird daher den gewünschten Anforderungen nicht gerecht.

Zur Lösung der eingangs gestellten Aufgabe wird daher vorgeschlagen, dass die Verbundfolie an Einzelstellen durchgehend perforiert ist, auf die in Einbaulage außen liegende Aluminiumfolie ein Abstandhalter, beispielsweise in Form einer gitterartigen oder wabenartigen Matte mit offenen Gittermaschen oder Waben, aufgebracht ist, auf den wiederum eine dampfdiffusionsoffene, wasserundurchlässige Unterspannbahn aufgebracht ist, die einseitig oder beidseitig infrarotreflektierend ausgestattet oder beschichtet ist, oder auch ohne infrarotreflektierende Eigenschaften ausgestattet ist.

Vorteilhafte Weiterbildungen hierzu sind in den Ansprüchen 12 bis 15 angegeben.

Durch die in diskreten Bereichen vorgesehene Perforation wird eine Dampfdurchlässigkeit erreicht. Um das Eindringen von Regenwasser oder Nässe aus Flugschnee zu unterbinden, ist eine Unterspannbahn aufgebracht, die zum Zwecke der Infrarotreflektion vorzugsweise beidseitig infrarotreflektierend sein sollte. Der Abstandhalter sorgt für den notwendigen Reflektionsabstand zur darunter befindlichen Aluminiumfolie. Auch soll der Abstandhalter dampfdiffusionsoffen sein, damit sich Wasserdampf über die gesamte Fläche verteilen und durch die Unterspannbahn diffundieren kann. Das so gebildete Schichtenpaket ist dampfdiffusionsoffen, mehrfach infrarotreflektierend, winddicht und wasserdicht. Allerdings muss beim Einbau des Wärmedämmmittels auf die richtige Lage geachtet werden, sofern nicht die Ausbildung nach Anspruch 15 gewählt wird.

Durch die Ausbildung nach Anspruch 14 kann eine Dampfsperre gebildet werden.

Bei der Ausbildung nach Anspruch 13 müssen die Lochungen der Naht oder dergleichen in der Unterspannbahn verklebt werden, vorzugsweise mit dampfdiffusionsoffenem Klebeband, um die Wasser- und Winddichte wieder herzustellen.

Im Stand der Technik ist ferner ein Dämmmittel gemäß Oberbegriff des Anspruches 16 bekannt. Solche Dämmmittel sind nicht wasserdicht, so dass zusätzliche Maßnahmen zum Abdichten erforderlich sind. Durch die Vernähung der Lagen oder durch das Verbinden mittels T- Verbindungsfäden werden Löcher in der Dämmstoffmatte erzeugt, die eine Wasser-/Winddichtheit ausschließen.

Zur Lösung der eingangs gestellten Aufgabe wird vorgeschlagen, dass auf die Dämmstoffmatte in Montagesolllage oberseitig beziehungsweise außenseitig eine dampfdiffusionsoffene, wasserundurchlässige Unterspannbahn aufgebracht ist, die außen liegend oder auch beidseitig infrarotreflektierend ausgestattet oder beschichtet ist oder auch nicht infrarotreflektierend ist.

Hierdurch wird eine wärmereflektierende Dämmung mit hohem Wirkungsgrad zur Verfügung gestellt, die dampfdiffusionsoffen, winddicht und wasserdicht ist.

Alternativ kann vorgesehen sein, dass anstelle der ersten außenseitig angeordneten metallisierten Kunststofffolie eine dampfdiffusionsoffene, wasserdichte Unterspannbahn aufgebracht ist, die nicht, oder vorzugsweise außen liegend oder beidseitig infrarotreflektierend ausgestattet oder beschichtet ist.

Sofern die Maßnahme nach Anspruch 18 realisiert wird, ist eine raumseitige Dampfsperre erreicht.

Ferner kann vorgesehen sein, dass zwischen der Unterspannbahn und der Dämmstoffmatte ein Abstandhalter, z.B. in Form eines Gitterelementes oder eines Wabenelementes, angeordnet ist.

Durch den Abstandhalter kann eine weitere Reflektionsebene zur Verfügung gestellt, weil nun eine Mehrfach- Reflektion zwischen der Unterspannbahn und der außen liegenden metallisierten Kunststofffolie der Dämmstoffmatte ermöglicht ist.

Um eine gute Handhabung des Dämmmittels zu gewährleisten, kann vorgesehen sein, dass die Unterspannbahn und gegebenenfalls der Abstandhalter miteinander beziehungsweise mit der Dämmstoffmatte punktuell verklebt sind.

Aus dem gleichen Grunde kann vorgesehen sein, dass die Unterspannbahn und gegebenenfalls der Abstandhalter mit der Dämmstoffmatte vernäht oder durch Verbindungsfäden verbunden sind, wobei die Durchstichpunkte oder -bereiche der Naht oder Fäden mit Klebeband, insbesondere dampfdiffusionsoffenem Klebeband, überdeckt sind.

Hierbei können die Durchstichbereiche oder Lochungen wiederum mit Klebeband abgedeckt werden, um die Wasser- und Winddichte beizubehalten.

Eine bevorzugte Weiterbildung wird darin gesehen, dass auf die Dämmstoffmatte in Montagesolllage unterseitig ebenfalls eine dampfdiffusionsoffene, wasserundurchlässige Unterspannbahn aufgebracht ist, die vorzugsweise einseitig, oder beidseitig, infrarotreflektierend ausgestattet oder beschichtet ist, wobei gegebenenfalls zusätzlich zwischen Dämmstoffmatte und Unterspannbahn ein Abstandhalter analog Anspruch 19 angeordnet ist.

Hierdurch ist das Dämmmittel lageunabhängig (Ober-/Unterseite) einbaubar und eine weitere Infrarotreflektionsebene erreicht.

Besondere Verwendungen der erfindungsgemäßen Dämmmittel sind in den Ansprüchen 23 bis 25 angegeben.

## Patentansprüche

1. Wärmedämmmittel bestehend aus zwei mit Abstand voneinander, parallel zueinander angeordneten dampfdiffusionsoffenen Folien, die wasserdicht, winddicht und infrarotreflektierend ausgestattet sind, sowie einem zwischen den Folien angeordneten Abstandhalter.

2. Wärmedämmmittel nach Anspruch 1, **dadurch gekennzeichnet, dass** die Folien eine infrarotreflektierende Beschichtung oder Bedampfung aufweisen.

3. Wärmedämmmittel nach einem der Ansprüche 1 oder 2, **dadurch gekennzeichnet, dass** die Folien auf ihren einander abgewandten Seiten infrarotreflektierend ausgestattet oder beschichtet sind.

4. Wärmedämmmittel nach einem der Ansprüche 1 bis 3, **dadurch gekennzeichnet, dass** die Folien auf ihren einander zugewandten Seiten infrarotreflektierend ausgestattet oder beschichtet sind.

5. Wärmedämmmittel nach einem der Ansprüche 1 bis 4, **dadurch gekennzeichnet, dass** der Abstandhalter infrarotreflektierend ausgestattet oder beschichtet ist.

6. Wärmedämmmittel nach einem der Ansprüche 1 bis 5, **dadurch gekennzeichnet, dass** der Abstandhalter durch einen offenporigen Schaum, ein Wirrfaservlies oder dergleichen Abstand haltende Schicht gebildet ist.

7. Wärmedämmmittel nach einem der Ansprüche 1 bis 6, **dadurch gekennzeichnet, dass** der Abstandhalter durch eine offene Gitterstruktur, offene Luftpolsterstruktur oder offene Wabenstruktur, insbesondere aus flexiblem Kunststoffmaterial gebildet ist.

8. Wärmedämmmittel nach einem der Ansprüche 1 bis 7, **dadurch gekennzeichnet, dass** der Abstandhalter eine Schichtdicke von mindestens einem Zentimeter aufweist.

9. Wärmedämmmittel nach einem der Ansprüche 1 bis 8, **dadurch gekennzeichnet, dass** die Folien mit dem Abstandhalter fest verbunden sind.

10. Wärmedämmmittel nach einem der Ansprüche 1 bis 9, **dadurch gekennzeichnet, dass** die Folien samt Abstandhalter zu einer Rolle aufrollbar sind.

11. Wärmedämmmittel bestehend aus einer mehrlagigen Verbundfolie mit beidseitig mit Aluminiumfolie beschichteter Luftpolsterfolie, wobei die Luftpolsterfolie in einer Ebene oder in mehreren Ebenen übereinander mit Luft gefüllte Kammern aufweist, und wobei die Verbundfolie dampf- und wasserdicht ausgebildet ist, **dadurch gekennzeichnet, dass** die Verbundfolie an Einzelstellen durchgehend perforiert ist, auf die in Einbaulage außen liegende Aluminiumfolie ein Abstandhalter, beispielsweise in Form einer gitterartigen oder wabenartigen Matte mit offenen Gittermaschen oder Waben, aufgebracht ist, auf den wiederum eine dampfdiffusionsoffene, wasserundurchlässige Unterspannbahn aufgebracht ist, die einseitig oder beidseitig infrarotreflektierend ausgestattet oder beschichtet ist oder auch ohne infrarotreflektierende Eigenschaften ausgestattet ist.

12. Wärmedämmmittel nach Anspruch 11, **dadurch gekennzeichnet, dass** der Abstandhalter mit der Aluminiumfolie und die Unterspannbahn mit dem Abstandhalter punktuell verbunden, insbesondere verschweißt oder verklebt ist.

13. Wärmedämmmittel nach einem der Ansprüche 11 oder 12, **dadurch gekennzeichnet, dass** die Schichtenlage, bestehend aus Verbundfolie, Abstandhalter und Unterspannbahn miteinander vernäht ist, wobei die Durchstichpunkte der Vernähung durch die Unterspannbahn vorzugsweise mit Klebeband abgeklebt sind, insbesondere mit dampfdiffusionsoffenem, wasserundurchlässigem Klebeband.

14. Wärmedämmmittel nach einem der Ansprüche 11 bis 13, **dadurch gekennzeichnet, dass** die in Einbaulage untere Aluminiumfolie keine Perforation aufweist oder die Perforationslöcher mit dampfundurchlässigem Klebeband abgedichtet sind.

15. Wärmedämmmittel nach einem der Ansprüche 11 bis 13, **dadurch gekennzeichnet, dass** auf die Verbundfolie auch in Einbausolllage unterseitig ein Abstandhalter und auf diesen eine dampfdiffusionsoffene wasserundurchlässige Unterspannbahn, die nicht, ein- oder beidseitig infrarotreflektierend ausgestattet oder beschichtet ist, aufgebracht ist.

16. Wärmedämmmittel, bestehend aus einer mehrlagigen Dämmstoffmatte mit folgender Schichtenfolge: eine erste außenseitig metallisierte Kunststofffolie, insbesondere Polypropylenfolie, vorzugsweise mit eingearbeiteter Armierung und innenseitiger Deckfolie, vorzugsweise aus PE, ein- oder mehrlagige Luftpolsterfolie, beidseitig metallisierte Folie insbesondere Polypropylenfolie, ein- oder mehrlagige Luftpolsterfolie, gegebenenfalls mehrfach folgend beidseitig metallisierte Folie und Luftpolsterfolie, einer zweiten außenseitig metallisierte Kunststofffolie, insbesondere Polypropylenfolie, gegebenenfalls mit eingearbeiteter Armierung und innenseitiger Deckfolie, wobei anstelle aller oder einiger Luftpolsterfolien auch ein- oder mehrlagige PE- Weichschaumstofflagen vorgesehen sind, wobei ferner die Lagen miteinander lose vernäht oder durch T- Verbindungsfäden verbunden sind, **dadurch gekennzeichnet, dass** auf die Dämmstoffmatte in Montagesolllage oberseitig beziehungsweise außenseitig eine dampfdiffusionsoffene, wasserundurchlässige Unterspannbahn aufgebracht ist, die nicht oder außen liegend oder auch beidseitig infrarotreflektierend ausgestattet oder beschichtet ist.

17. Wärmedämmmittel nach Anspruch 16, **dadurch gekennzeichnet, dass** anstelle der ersten außenseitig angeordneten metallisierten Kunststofffolie eine dampfdiffusionsoffene, wasserdichte Unterspannbahn aufgebracht ist, die nicht, oder vorzugsweise außen liegend oder beidseitig infrarotreflektierend ausgestattet oder beschichtet ist.

18. Wärmedämmmittel nach Anspruch 16 oder 17, **dadurch gekennzeichnet, dass** die - Dämmstoffmatte in Montagesolllage innenseitig im Bereich der Durchstichslochungen der Vernähung oder der Verbindungsfäden mit einem dampfdichten Klebeband überklebt ist.

19. Wärmedämmmittel nach einem der Ansprüche 16 oder 18, **dadurch gekennzeichnet, dass** zwischen der Unterspannbahn und der Dämmstoffmatte ein Abstandhalter, z.B. in Form eines Gitterelementes oder eines Wabenelementes, angeordnet ist.

20. Wärmedämmmittel nach einem der Ansprüche 16 bis 19, **dadurch gekennzeichnet, dass** die Unterspannbahn und gegebenenfalls der Abstandhalter miteinander beziehungsweise mit der Dämmstoffmatte punktuell verklebt sind.

21. Wärmedämmmittel nach einem der Ansprüche 16 bis 20, **dadurch gekennzeichnet, dass** die Unterspannbahn und gegebenenfalls der Abstandhalter mit der Dämmstoffmatte vernäht oder durch Verbindungsfäden verbunden sind, wobei die Durchstichpunkte oder -bereiche der Naht oder Fäden mit Klebeband, insbesondere dampfdiffusionsoffenem Klebeband, überdeckt sind.

22. Wärmedämmmittel nach einem der Ansprüche 16 bis 21, **dadurch gekennzeichnet, dass** auf die Dämmstoffmatte in Montagesolllage unterseitig ebenfalls eine dampfdiffusionsoffene, wasserundurchlässige Unterspannbahn aufgebracht ist, die nicht, oder einseitig, oder vorzugsweise beidseitig, infrarotreflektierend ausgestattet oder beschichtet ist, wobei gegebenenfalls zusätzlich zwischen Dämmstoffmatte und Unterspannbahn ein Abstandhalter analog Anspruch 19 angeordnet ist.

23. Verwendung eines Wärmedämmmittels nach einem der Ansprüche 1 bis 22 an geeigneten Dächern, wobei das Wärmedämmmittel unter, zwischen oder auf den Dachsparren oder innenseitig an Decken oder außen- oder innenseitig an Wänden angebracht ist.

24. Verwendung eines Wärmedämmmittels nach einem der Ansprüche 1 bis 22 an geeigneten Dächern, wobei das Wärmedämmmittel zwischen einer vorhandenen Dämmung oder Dämmschicht des Daches und den Dachlatten als oberseitige Zusatzdämmung angebracht ist, oder als Zusatzdämmung außen an der Wand, oder als Zusatzdämmung innerhalb (von der Wand von innen beziehungsweise unterhalb der Sparren von innen).

25. Verwendung nach Anspruch 23 oder 24, **dadurch gekennzeichnet, dass** das Wärmedämmmittel bei der Verlegung einen Reflexionsabstand von mindestens etwa 1 cm zu benachbarten Schichten, benachbarter Dämmung oder dergleichen einhält.
